# EUROPÄISCHE PATENTSCHRIFT

(11) **EP 1 721 848 B1**
(45) Veröffentlichungstag und Bekanntmachung des Hinweises auf die Patenterteilung: **16.07.2008**
(21) Anmeldenummer: 06111262.9
(22) Anmeldetag: 16.03.2006
(51) Int. Cl.: B65H 18/02, B65H 19/30, B65H 19/22

(54) **Wickelmaschine**
Winder
Machine à bobiner

(30) Priorität: 11.05.2005 DE 102005000057
(43) Veröffentlichungstag der Anmeldung: 15.11.2006
(73) Patentinhaber: Voith Patent GmbH, 89522 Heidenheim (DE)
(72) Erfinder: Stitz, Hermann Albert, 51515, Kürten (DE); Klupp, Alexander, 41812, Erkelenz (DE); Nelles, Josef, 52224, Stolberg (DE)
(74) Vertreter: Kunze, Klaus

(56) Entgegenhaltungen:
- EP-A1- 0 905 070
- WO-A-01/66451
- WO-A-03/072472
- US-A- 4 040 574
- US-A- 5 799 898

## Beschreibung

Die Erfindung bezieht sich auf eine Doppeltragwalzen-Wickelmaschine zum Aufwickeln mehrerer durch das Längsschneiden einer Materialbahn, insbesondere einer Papier- oder Kartonbahn, entstandener Teilbahnen auf eine Mehrzahl von durch Führungsköpfe gehaltene Wickelhülsen zu nebeneinanderliegenden Wickelrollen in einem von zwei Tragwalzen gebildeten Wickelbett.

Materialbahnen müssen, bevor sie versandt werden können, zu Versand- oder Fertigrollen aufgewickelt werden. Als Rollenkerne werden hierfür üblicherweise Wickelhülsen verwendet, die vorzugsweise aus Pappe bestehen. Die Fertigrollen werden dadurch erzeugt, dass sogenannte Mutter- oder Tambourrollen, die am Ausgang einer Papiermaschine oder nach der Satinage erzeugt werden, abgewickelt, in Längsrichtung geschnitten und dann jeweils auf Wickelhülsen aufgewickelt werden. Diese Wickelhülsen liegen in einem von zwei Tragrollen einer Doppeltragwalzen-Wickelmaschine gebildeten Wickelbett.

Eine derartige Doppeltragwalzen-Wickelmaschine ist beispielsweise aus der DE 200 13 319 U1 oder der EP 0 792 245 B1 bekannt; mindestens eine der beiden Tragwalzen ist angetrieben. Auf diese Weise liegen entsprechend der Anzahl der aus der ursprünglichen Materialbahn durch Längsschnitte erzeugten einzelnen Materialbahnen mehrere Wickelhülsen nebeneinander in dem Wickelbett.

Weiterhin zeigt die US-A-5 799 898 eine Bandwickelvorrichtung, die einen Kernschneideabschnitt zum Schneiden eines Kerns in eine Mehrzahl von jeweils eine vorbestimmte Breite aufweisenden Kernabschnitten umfasst. Sie verfügt ferner über einen Wickelabschnitt zur Aufnahme einer Mehrzahl von Bahnen zum Wickeln auf die Mehrzahl von Kernabschnitten vorbestimmter Breite, wobei die Mehrzahl von Bahnen vorbestimmter Breite von einer breiten Bahn geschnitten sind, und über eine Kernabschnitt-Überführungsvorrichtung zur Überführung der Kernabschnitte von dem Kernschneideabschnitt zu dem Wickelabschnitt, wobei die Kernabschnitt-Überführungsvorrichtung den Kernschneideabschnitt mit dem Wickelabschnitt unmittelbar koppelt. Die Kernabschnitt-Überführungsvorrichtung umfasst hierbei Fördermittel, um die geschnittenen Kernabschnitte zu dem Wickelabschnitt so zutragen, dass die Kernabschnitte horizontal dem Wickelabschnitt zugeführt werden, wobei die Längsachse der Kernabschnitte quer zu der Förderrichtung der geschnittenen Bahnen ausgerichtet sind und wobei die Kernabschnitte auf einer Spindel in dem Wickelabschnitt gehalten sind.

Besonders wenn verhältnismäßig schmale Wickelrollen gewickelt werden, besteht das Problem, dass die äußeren der Wickelrollen zu den Stirnseiten hin umkippen, weil sie keine ausreichende Stabilität haben, während die Führungsköpfe aus den äußeren Wickelhülsen herausfahren oder während die Wickelrollen durch eine Ausstoßvorrichtung aus dem Wickelbett herausgedrückt werden.

Es ist die Aufgabe der Erfindung, eine verbesserte Wickelmaschine zu schaffen, bei der das Kippen der randseitigen Wickelrollen beim Herausziehen der Führungsköpfe und beim Ausstoßen aus dem Wickelbett verhindert wird.

Erfindungsgemäß wird diese Aufgabe bei einer Wickelmaschine der eingangs genannten Art dadurch gelöst, dass die Doppeltragwalzen-Wickelmaschine Haltevorrichtungen umfasst, die vor dem vollständigen Herausziehen der Führungsköpfe aus den Wickelhülsen oder vor dem Ausstoßen aus dem Wickelbett an die äußeren Stirnseiten der äußeren Wickelrollen heranführbar sind oder die ortsfest seitlich der äußeren Stirnseiten angeordnet sind.

Wenigstens vor der Beendigung des Herausfahrens der Führungsköpfe aus den Wickelhülsen müssen die Haltevorrichtungen an den Stirnseiten der äußeren Wickelhülsen plaziert sein. Sofern das Herausfahren der Führungsköpfe so vorsichtig geschehen kann, dass während dieses Vorgangs ein Umfallen der äußeren Wickelrollen nicht zu befürchten ist, muss wenigstens dafür Sorge getragen werden, dass diese Wickelrollen nicht während des Ausstoßens umfallen; daher muss gewährleistet sein, dass die Haltevorrichtungen spätestens vor Beginn des Ausstoßens an den Stirnseiten der äußeren Wickelrollen positioniert sind.

Nach Beendigung des Ausstoßens kann die Haltevorrichtung wieder entfernt werden. Es ist ohne Bedeutung, wie die Schwenkbewegung zum Anbringen oder zum Entfernen der Haltevorrichtung erfolgt oder wie die abstützenden Elemente gestaltet sind. Die Erfindung kann in allen Arten von bekannten Doppeltragwalzen-Wickelmaschinen eingesetzt werden.

Vorteilhafte Weiterbildungen ergeben sich aus den Unteransprüchen, der Beschreibung und den Zeichnungen.

Die Haltevorrichtungen lassen sich in vorteilhafter Weise jeweils als Ringe, Teller oder Platten ausbilden. Von besonderem Vorteil ist es, wenn die Ringe die Führungsköpfe konzentrisch umgeben.

Alternativ lassen sich die Haltevorrichtungen auch jeweils als Leisten ausgestalten; diese lassen sich mit Vorteil oberhalb der Führungsköpfe anbringen. Die Leisten sind entweder ortsfest angeordnet, oder sie werden beispielsweise während des Wickelvorgangs oder kurz vor dem Herausfahren der Führungsköpfe aus den Wickelhülsen an die Stirnseiten der Wickelhülsen herangefahren oder herangeschwenkt.

Die Erfindung bezieht sich auch auf ein Verfahren zum Aufwickeln von Wickelrollen auf nebeneinanderliegenden Wickelhülsen in einem Wickelbett einer Doppeltragwalzen-Wickelmaschine, wobei die Wickelhülsen durch Führungsköpfe gehalten werden, und zum gemeinsamen Ausstoßen der aufgewickelten Wickelrollen aus dem Wickelbett nach Beendigung des Wickelvorgangs mittels einer Ausstoßvorrichtung.

Das Verfahren ist erfindungsgemäß dadurch gekennzeichnet, dass während des Aufwickelns oder nach dem Aufwickeln Haltevorrichtungen seitlich an die äußeren Stirnseiten der äußeren Wickelrollen soweit herangefahren werden, dass diese beim Ausstoßen aus dem Wickelbett nicht umfallen können, dass anschließend die Führungsköpfe aus den Wickelhülsen herausgefahren werden und dass dann die Wickelrollen gemeinsam aus dem Wickelbett herausgestoßen werden.

Nachstehend wird die Erfindung in Ausführungsbeispielen anhand der Zeichnungen näher erläutert.

Es zeigen
- Fig. 1a - 7b: verschiedene Ansichten einer Doppeltragwalzen-Wickelmaschine vor dem Ausstoßen mehrerer nebeneinander gewickelter Wickelrollen und während des Ausstoßens unter Einsatz eines zu einem Führungskopf konzentrischen Tellers als Haltevorrichtung zum stirnseitigen Halten der äußeren Wickelrolle und
- Fig. 8a - 10b: verschiedene Ansichten einer Doppeltragwalzen-Wickelmaschine, bei der während des Ausstoßens eine Leiste eingesetzt wird.

Eine von einer Doppeltragwalzen-Wickelmaschine (Fig. 1a, b; Fig. 4a, b) gebildete Wickelvorrichtung weist zwei Tragwalzen 1, 2 auf, von denen mindestens eine angetrieben ist. Die Tragwalzen 1, 2 bilden ein Walzenbett, in dem eine einzige oder eine Mehrzahl von nebeneinander liegenden Wickelrollen 3 während des Aufwickelns auf den Tragwalzen 1, 2 aufliegt.

Während des Wickelns werden die Wickelrollen 3 an beiden Stirnseiten jeweils über Führungsköpfe 4 gehalten, die in die Wickelhülsen eingreifen, auf die die Wickelrollen 3 aufgewickelt werden.

Konzentrisch zu dem Führungskopf 4 ist jeweils ein Ring 5 angeordnet, der sich an eine äußere Stirnseite 6 anlegen lässt. Das Anlegen geschieht entweder vor dem Herausziehen des Führungskopfs 4 aus der Wickelhülse oder synchron mit dem Herausziehen des Führungskopfs 4 (Fig. 2a, b; Fig. 5a, b).

Anschließend drückt eine Ausstoßvorrichtung 7 (Fig. 3a, b; Fig. 6a, b) die Wickelrollen 3 aus dem Wickelbett heraus, indem sich die Ausstoßvorrichtung in Richtung eines Pfeils A bewegt. Dabei bleibt der Ring 5 an seiner Position (Fig. 7a, b).

In einer anderen Ausführungsform der Erfindung (Fig. 8a - Fig. 10b) ist anstelle des Rings 5 eine Leiste 8 vorgesehen, die oberhalb des Führungskopfs 4 positioniert ist und sich vor oder während des Herausziehens des Führungskopfs 4 an die Stirnseite 6 der Wickelrollen 3 anlegen lässt. Auch die Leiste 8 wird ähnlich wie der Ring 5 gegenüber seiner Anfangsposition (Fig. 8a, b) an die Stirnseite 6 herangeschoben (Fig. 9a, b). Anschließend wird nach dem Herausfahren des Führungskopfs 4 die Ausstoßvorrichtung 7 in Richtung des Pfeils A gegen die Wickelrollen 3 gedrückt, um diese aus dem Wickelbett herauszustoßen.

### Bezugszeichenliste

- 1: Tragwalze
- 2: Tragwalze
- 3: Wickelrolle
- 4: Führungskopf
- 5: Ring
- 6: Stirnseite
- 7: Ausstoßvorrichtung
- 8: Leiste

## Patentansprüche

1. Doppeltragwalzen-Wickelmaschine zum Aufwickeln mehrerer durch das Längsschneiden einer Materialbahn, insbesondere einer Papier- oder Kartonbahn, entstandener Teilbahnen auf eine Mehrzahl von durch Führungsköpfe (4) gehaltene Wickelhülsen zu nebeneinanderliegenden Wickelrollen (3) in einem von zwei Tragwalzen (1, 2) gebildeten Wickelbett,
**dadurch gekennzeichnet,**
**dass** die Doppeltragwalzen-Wickelmaschine Haltevorrichtungen (5, 8) umfasst, die vor dem vollständigen Herausziehen der Führungsköpfe (4) aus den Wickelhülsen oder vor dem Ausstoßen aus dem Wickelbett an die äußeren Stirnseiten der äußeren Wickelrollen (3) heranführbar sind oder die ortsfest seitlich der äußeren Stirnseiten (6) der Wickelrollen (3) angeordnet sind.

2. Doppeltragwalzen-Wickelmaschine nach Anspruch 1,
**dadurch gekennzeichnet,**
**dass** die Haltevorrichtungen jeweils als Ringe (5), Teller oder Platten ausgebildet sind.

3. Doppeltragwalzen-Wickelmaschine nach Anspruch 2,
**dadurch gekennzeichnet,**
**dass** die Ringe (5) die Führungsköpfe (4) konzentrisch umgeben.

4. Doppeltragwalzen-Wickelmaschine nach Anspruch 1,
**dadurch gekennzeichnet,**
**dass** die Haltevorrichtungen jeweils als Leisten (8) ausgebildet sind.

5. Doppeltragwalzen-Wickelmaschine nach Anspruch 4,
**dadurch gekennzeichnet,**
**dass** die Haltevorrichtungen (8) ortsfest oberhalb der Führungsköpfe (4) angeordnet sind.

6. Verfahren zum Aufwickeln von Wickelrollen (3) auf nebeneinanderliegenden Wickelhülsen in einem Wickelbett einer Doppeltragwalzen-Wickelmaschine, wobei die Wickelhülsen durch Führungsköpfe (4) gehalten werden, und zum gemeinsamen Ausstoßen der aufgewickelten Wickelrollen (3) aus dem Wickelbett nach Beendigung des Wickelvorgangs mittels einer Ausstoßvorrichtung (7),
**dadurch gekennzeichnet,**
**dass** während des Aufwickelns oder nach dem Aufwickeln Haltevorrichtungen (5, 8) seitlich an die äußeren Stirnseiten (6) der äußeren Wickelrollen (3) soweit herangefahren werden, dass diese beim Ausstoßen aus dem Wickelbett nicht umfallen können, dass anschließend die Führungsköpfe (4) aus den Wickelhülsen herausgefahren werden und dass dann die Wickelrollen (3) gemeinsam aus dem Wickelbett herausgestoßen werden.

## Claims

1. Double carrier roll winder for winding a plurality of part webs produced by the slitting of a material web, in particular a paper or board web, onto a plurality of cores held by guide heads (4), to form wound reels (3) lying one beside one another in a winding bed formed by two carrier rolls (1, 2),
**characterized in that**
the double carrier roll winder comprises holding devices (5, 8) which, before the guide heads (4) are pulled completely out of the cores or before the ejection from the winding bed, can be brought up against the outer ends of the outer wound reels (3) or which are arranged in a fixed position at the side of the outer ends (6) of the wound reels (3).

2. Double carrier roll winder according to Claim 1, **characterized in that** the holding devices are each formed as rings (5), discs or plates.

3. Double carrier roll winder according to Claim 2, **characterized in that** the rings (5) surround the guide heads (4) concentrically.

4. Double carrier roll winder according to Claim 1, **characterized in that** the holding devices are each formed as flat bars (8).

5. Double carrier roll winder according to Claim 4, **characterized in that** the holding devices (8) are arranged in a fixed position above the guide heads (4).

6. Method for winding wound reels (3) onto cores lying beside one another in a winding bed of a double carrier roll winder, the cores being held by guide heads (4), and for the joint ejection of the wound reels (3) out of the winding bed by means of an ejection device (7) following the completion of the winding operation,
**characterized in that**,
during the winding or after the winding, holding devices (5, 8) are moved up laterally against the outer ends (6) of the outer wound reels (3) to such an extent that the latter cannot fall over as they are ejected from the winding bed, **in that** the guide heads (4) are then moved out of the cores, and **in that** the wound reels (3) are then ejected jointly out of the winding bed.

## Revendications

1. Machine à bobiner à deux cylindres porteurs, pour bobiner plusieurs bandes partielles obtenues par découpage longitudinal d'une bande de matériau, notamment d'une bande de papier ou de carton, sur une pluralité de mandrins de bobinage maintenus par des têtes de guidage (4) pour former des bobines (3) adjacentes, dans un lit de bobinage formé de deux cylindres porteurs (1, 2),
**caractérisée en ce que**
la machine à bobiner à deux cylindres porteurs comprend des dispositifs de retenue (5, 8) qui peuvent être rapprochés, avant de ressortir complètement les têtes de guidage (4) hors des mandrins de bobinage ou avant l'éjection hors du lit de bobinage, contre les côtés frontaux extérieurs des bobines extérieures (3) ou qui sont disposés fixement et latéralement aux côtés frontaux extérieurs (6) des bobines (3).

2. Machine à bobiner à deux cylindres porteurs selon la revendication 1,
**caractérisée en ce que**
les dispositifs de retenue sont réalisés à chaque fois sous forme d'anneaux (5), de plateaux ou de plaques.

3. Machine à bobiner à deux cylindres porteurs selon la revendication 2,
**caractérisée en ce que**
les anneaux (5) entourent concentriquement les têtes de guidage (4).

4. Machine à bobiner à deux cylindres porteurs selon la revendication 1,
**caractérisée en ce que**
les dispositifs de retenue sont réalisés à chaque fois sous forme de baguette (8).

5. Machine à bobiner à deux cylindres porteurs selon la revendication 4,
**caractérisée en ce que**
les dispositifs de retenue (8) sont disposés fixement au-dessus des têtes de guidage (4).

6. Procédé pour bobiner des bobines (3) sur des mandrins de bobinage adjacents dans un lit de bobinage d'une machine à bobiner à deux cylindres porteurs, dans lequel les mandrins de bobinage sont maintenus par des têtes de guidage (4), et pour éjecter conjointement les bobines bobinées (3) hors du lit de bobinage après la fin de l'opération de bobinage, au moyen d'un dispositif éjecteur (7),
**caractérisé en ce que**
pendant le bobinage ou après le bobinage, des dispositifs de retenue (5, 8) sont rapprochés latéralement des côtés frontaux extérieurs (6) des bobines extérieures (2) dans une mesure telle qu'elles ne puissent pas tomber hors du lit de bobinage lors de l'éjection, **en ce qu'**ensuite les têtes de guidage (4) sont ressorties des mandrins de bobinage et **en ce que** les bobines (3) sont alors éjectées en commun hors du lit de bobinage.
